# FASCICULE DE BREVET EUROPEEN

(11) **EP 0 108 711 B1**
(45) Date de publication et mention de la délivrance du brevet: **10.06.1987**
(21) Numéro de dépôt: 83810453.7
(22) Date de dépôt: 05.10.1983
(51) Int. Cl.: G04C 3/14

(54) **Procédé et dispositif de commande d'un moteur pas-à-pas**
Verfahren und Vorrichtung zur Steuerung eines Schrittmotors
Method and device for controlling a step motor

(30) Priorité: 13.10.1982 CH 5974/82
(43) Date de publication de la demande: 16.05.1984
(73) Titulaire: Eta SA Fabriques d'Ebauches, 2540 Granges (CH)
(72) Inventeur: Guerin, Yves, CH-2540 Granges (CH)
(74) Mandataire: de Montmollin, Henri

## Description

Un des objets de la présente invention concerne un procédé de commande d'un moteur pas-à-pas ayant une bobine, un rotor couplé magnétiquement à la bobine et des moyens pour amener ou maintenir le rotor dans au moins une position de repos déterminée en l'absence de courant dans la bobine, consistant à appliquer à la bobine une impulsion motrice ayant une première durée chaque fois que le rotor doit tourner d'un pas, à produire un signal de détection si le rotor n'a pas tourné correctement en réponse à l'impulsion motrice, à appliquer à la bobine une impulsion de rattrapage ayant une deuxième durée supérieure à la première durée en réponse au signal de détection, et à appliquer à la bobine, avant l'impulsion de rattrapage, une impulsion de déblocage ayant une troisième durée inférieure à la première durée destinée à provoquer la rotation du rotor jusqu'à la position de repos si celui-ci a été bloqué dans une autre position. Un autre objet de la présente invention concerne un dispositif de commande d'un moteur pas-à-pas ayant une bobine, un rotor couplé magnétiquement à la bobine et des moyens pour amener ou maintenir le rotor dans au moins une position de repos déterminée en l'absence de courant dans la bobine, comportant des moyens pour appliquer à la bobine une impulsion motrice ayant une première durée chaque fois que le rotor doit tourner d'un pas, des moyens pour produire un signal de détection si le rotor n'a pas tourné correctement en réponse à l'impulsion motrice, des moyens pour appliquer à la bobine une impulsion de rattrapage ayant une deuxième durée supérieure à la première durée en réponse au signal de détection, et des moyens pour appliquer à la bobine, avant l'impulsion de rattrapage, une impulsion de déblocage ayant une troisième durée inférieure à la première durée destinée à provoquer la rotation du rotor jusqu'à la position de repos si celui-ci a été bloqué dans une autre position.

L'énergie électrique nécessaire à l'entraîment des éléments mécaniques reliés à un moteur pas-à-pas, qui peuvent être, par exemple, les éléments d'affichage des informations horaires d'une pièce d'horlogerie électronique constitués par des aiguilles et/ou des disques, lui est généralement fournie par un circuit de commande qui délivre une impulsion motrice chaque fois qu'il doit avancer d'un pas.

Une diminution importante de cette énergie électrique consommée par le moteur peut être obtenue en prévoyant dans le circuit de commande un circuit qui ajuste l'énergie des impulsions motrices au minimum correspondant à la charge mécanique réelle entraînée par le moteur.

Il existe différents types de circuits de mesure de cette charge mécanique réelle et d'ajustement de l'énergie des impulsions motrices.

Le brevet US-A-4,212,156, par exemple, décrit un circuit de commande dans lequel la durée de chaque impulsion motrice est déjà déterminée avant qu'elle ne commence. Un circuit détecteur mesure le temps qui s'écoule entre la fin de chaque impulsion motrice et l'apparition du premier minimum du courant induit dans la bobine par les oscillations du rotor autour de sa position d'équilibre.

Si ce temps est faible, cela indique que la charge entraînée par le rotor pendant cette impulsion motrice était également faible, et donc que le rotor a certainement terminé son pas. Le circuit de commande ne modifie pas la durée des impulsions motrices suivantes, ou, selon les cas, diminue cette durée.

Si par contre ce temps est long, cela indique que la charge entraînée par le rotor était importante, et que le rotor n'a peut-être pas tourné en réponse à cette impulsion motrice. Le circuit de commande envoie alors une impulsion de rattrapage de longue durée et de même polarité que l'impulsion motrice qui vient de se terminer et augmente la durée de l'impulsion motrice suivante. Dans de tels circuits, la détection de la rotation ou de la non-rotation du rotor est donc effectuée immédiatement, ou presque, après chaque impulsion motrice. Ces circuits seront appelés circuits à détection immédiate dans la suite de cette description.

Le brevet US-A-4,300,223 décrit un autre genre de circuit de commande dans lequel la durée de chaque impulsion motrice est prédéterminée. Dans ce circuit, un circuit détecteur mesure l'intensité du courant circulant dans la bobine du moteur deux millisecondes environ après le début de chaque impulsion motrice. Si cette intensité est inférieure à une valeur prédéterminée, cela indique que le rotor se trouve dans la position correcte pour tourner en réponse à cette impulsion motrice, et donc qu'il a tourné en réponse à l'impulsion motrice précédente. Si cette intensité est supérieure à la valeur prédéterminée, cela indique que le rotor ne se trouve pas dans la position correcte, et donc qu'il n'a pas tourné en réponse à l'impulsion motrice précédente. Dans ce cas, le circuit de commande interrompt alors l'impulsion motrice en cours, envoie au moteur une impulsion de rattrapage de même polarité que l'impulsion motrice précédente, puis envoie à nouveau l'impulsion motrice normale.

La demande de brevet EP-A-22 270 décrit un autre circuit de commande dans lequel la durée de chaque impulsion motrice est prédéterminée. A la fin de chaque impulsion motrice, la bobine du moteur est mise en circuit ouvert, et la tension induite par la rotation du rotor est mesurée. Si cette tension est supérieure à une valeur prédéterminée, cela signifie que le rotor a correctement tourné en réponse à cette impulsion motrice. Si par contre, cette tension est inférieure à cette valeur prédéterminée, cela signifie que le rotor ne se trouvait pas dans la position qu'il aurait dû occuper au début de cette impulsion motrice, et donc qu'il n'a pas tourné en réponse à l'impulsion motrice précédente ni en réponse à la présente impulsion motrice. Le circuit de commande applique alors au moteur deux impulsions de rattrapage ayant une longue durée et destinées à faire effectuer au rotor les rotations qu'il na pas effectuées en réponse à ces deux impulsions motrices.

La demande de brevet EP-A-24 737 décrit un circuit du même genre que le précédent, mais dans lequel la détection de la rotation, ou non, du rotor est faite en déterminant si l'intégrale de la tension induite dans la bobine du moteur pendant une période déterminée dépasse, ou non, une valeur prédéterminée.

Dans les circuit décrits par les trois derniers documents mentionnés ci-dessus, la détection de la rotation ou de la non-rotation du rotor en réponse à une impulsion motrice est donc effectuée longtemps après la fin de cette impulsion motrice. Ces circuits seront appelés circuits à détection différée dans la suite de cette description.

Il faut noter que, quel que soit le genre de circuit de commande et d'ajustement utilisé, la durée des impulsions motrices est généralement inférieure au temps mis par le rotor pour effectuer son pas. L'énergie électrique fournie au moteur par chaque impulsion motrice est, en principe, suffisante pour que le rotor termine son pas grâce à l'énergie cinétique qu'il a accumulée et à un couple de positionnement qui tend à le ramener ou à le maintenir, en l'absence de courant dans la bobine, dans une position de repos, ou d'équilibre, stable et déterminée.

Ce couple de positionnement est créé par une forme particulière donnée aux pièces polaires qui entourent le rotor du moteur, ou par un ou plusieurs aimants de positionnement.

La courbe 1 de la figure 1 illustre schématiquement la variation de ce couple de positionnement en fonction de l'angle a de rotation du rotor, entre deux positions d'équilibre stable correspondant aux points A et B. Lorsque ce couple est positif, il tend à faire tourner le rotor dans le sens croissant de l'angle a et, lorsqu'il est négatif, il tend à le faire tourner dans le sens décroissant de cet angle a.

Dans la plupart des moteurs utilisés actuellement dans les pièces d'horlogerie, le rotor tourne par pas de 180 degrés, ce qui signifie qu'il a deux positions d'équilibre stable par tour. Dans d'autres types de moteur, le pas du rotor correspond à une rotation de 360 degrés, ce qui signifie que le rotor n'a qu'une position d'équilibre stable.

La période du couple de positionnement est égale à l'angle qui sépare deux positions d'équilibre stable successives du rotor. Il existe donc une position du rotor, représentée par le ' point C de la figure 1, et qui correspond approximativement à une rotation d'un demi-pas, pour laquelle ce couple s'annule et change de signe. Ce point C correspond donc à une position d'équilibre instable du rotor.

La charge mécanique entraînée par le moteur est constituée pour une grande partie par le couple résistant dû au frottement inévitable des pivots du rotor et des roues dentées qu'il entraîne dans leurs paliers, ainsi que par le frottement des dents de ces roues entre elles. Ce couple de frottement est représenté schématiquement par les courbes 2 et 3 de la figure 1.

Autour du point C d'équilibre instable mentionné ci-dessus, il existe une zone, délimitée par les points D et E, dans laquelle le couple de frottement est supérieur au couple de positionnement.

Si l'énergie fournie au rotor par une impulsion motrice est suffisante pour que le rotor atteigne le point D mais n'est pas suffisante pour qu'il atteigne et dépasse le point E, le rotor reste donc bloqué dans une position intermédiaire qui peut être située n'importe où entre ces points D et E.

La figure 2 illustre schématiquement un moteur du type le plus couramment utilisé dans les pièces d'horlogerie électroniques dans la situation où son rotor est bloqué dans une telle position intermédiaire. Cette figure 2 montre la bobine 11, deux pièces polaires 12 et 13 qui font partie du stator du moteur, et l'aimant 14 du rotor.

L'axe d'aimantation de cet aimant 14 est représenté par la flèche 15 qui est dirigée de son pôle sud vers son pôle nord.

Le couple de positionnement du rotor est créé, dans cet exemple, par les encoches 16 et 17 ménagées respectivement dans les pièces polaires 12 et 13.

En fonctionnement normal, le circuit de commande du moteur, non représenté dans cette figure 2, délivre des impulsions motrices à la bobine 11 en réponse à des impulsions de commande fournies, par exemple, par un circuit de base de temps chaque fois que le rotor doit avancer d'un pas.

Toutes les explications qui vont suivre seront données en prenant pour exemple un tel moteur. Toutefois, l'homme du métier constatera qu'elles s'appliquent sans difficulté à n'importe quel type de moteur pas-à-pas.

Pour ces explications, on admettra que le point A de la figure 1 correspond à la position du rotor où l'axe d'aimantation de son aimant est représenté par la flèche 15' dessinée en pointillés à la figure 2, et que le rotor a été amené à la position représentée par la flèche 15 par une impulsion motrice désignée par la référence 18 à la figure 3 et appliquée à la bobine 11 de manière que la pièce polaire 12 joue le rôle d'un pôle magnétique sud et que la pièce polaire 13 joue le rôle d'un pôle magnétique nord. L'énergie fournie au moteur par cette impulsion a été suffisante pour que le rotor atteigne une position située au delà du point D de la figure 1, mais, pour une raison quelconque, elle a été insuffisante pour que ce rotor dépasse la position correspondant au point E. Le rotor est donc resté bloqué dans la position intermédiaire représentée à la figure 2.

Si cette situation se présente avec un circuit de commande à détection immédiate du genre de celui qui est décrit par le brevet US-A- 4,212,156 cité ci-dessus, ce circuit de commande envoie au moteur une impulsion de rattrapage dès qu'il a détecté que le rotor n'a pas terminé son pas. Cette impulsion de rattrapage, qui est désignée par la référence 19 à la figure 3, a la même polarité que l'impulsion motrice 18 et une durée déterminée pour faire tourner le rotor d'un pas complet, du point A au point B. Comme le rotor est, dans ce cas, dans une position située entre les points A et B, cette impulsion de rattrapage n'est pas encore terminée lorsque le rotor atteint un point B' qui est le point où le couple de positionnement et le couple créé par le courant dans la bobine s'annulent. Le rotor oscille autour de ce point B', et à l'instant où l'impulsion de rattrapage se termine, il est très possible qu'il ait une vitesse et une direction de rotation telles qu'il reparte en direction du point A et refasse un pas complet en sens inverse.

Ce cas est illustré à la figure 3 où les références 18 et 19 désignent respectivement l'impulsion motrice qui a amené le rotor dans la position de la figure 2 et l'impulsion de rattrapage, et où la courbe 20 représente schématiquement la position angulaire du rotor en fonction du temps.

Dans un tel cas, l'impulsion de rattrapage n'atteint pas son but, qui est de remplacer une impulsion motrice précédente dont l'énergie a été insuffisante pour faire tourner le rotor correctement.

La même situation peut se présenter si le rotor n'est pas vraiment resté bloqué à la fin d'une impulsion motrice, mais si sa rotation a été simplement retardée, pour une raison ou une autre. Dans ce cas également l'impulsion de rattrapage envoyée par le circuit de commande provoque des oscillations du rotor autour du point B', et le rotor peut très bien être renvoyé au point A à la fin de cette impulsion de rattrapage.

Dans le cas où le circuit de commande du moteur est à détection différée, comme celui qui est décrit par le brevet US-A- 4,300,223 déjà cité, le circuit détecteur peut ne pas fournir son signal de détection si le rotor s'est bloqué dans une position intermédiaire proche de la position B. L'impulsion motrice qui suit celle pendant laquelle le rotor s'est bloqué n'est alors pas interrompue, et le rotor retourne à sa position de départ.

Si la position où le rotor est bloqué est telle que le circuit détecteur réagit à cette situation, le circuit de commande envoie une impulsion de rattrapage dont l'effet peut être le même que dans les cas décrits ci-dessus.

En résumé, on voit que si le rotor du moteur reste bloqué dans une position intermédiaire, les circuits de commande connus décrits ci-dessus comprenant un circuit détecteur de la non-rotation du rotor ne garantissent pas un fonctionnement parfait du moteur dans tous les cas.

La demande de brevet EP-A-62 273 état de la technique selon l'art. 54 (3) (BE) décrit, entre autres, un procédé de commande d'un moteur pas-à-pas qui résout ce problème. Ce procédé consiste à envoyer au moteur, après chaque impulsion motrice, une impulsion courte. Si le rotor reste bloqué dans une position intermédiaire en réponse à une impulsion motrice, cette impulsion courte le débloque et le ramène, selon sa polarité, à l'une ou l'autre de ses positions de repos.

Une certaine quantité d'énergie électrique est consommée par chaque impulsion de déblocage. Comme les cas où le rotor reste bloqué dans une position intermédiaire sont assez rares, le fait d'appliquer une impulsion de déblocage après chaque impulsion motrice représente une consommation d'énergie électrique qui diminue inutilement la durée de vie de la pile alimentant le dispositif.

Un but de la présente invention est de proposer un procédé de commande d'un moteur pas-à-pas qui évite cette consommation inutile d'énergie électrique.

Un autre but de la présente invention est de proposer un dispositif de commande d'un moteur pas-à-pas pour la mise en oeuvre de ce procédé.

Ces buts sont atteints par le procédé et par le dispositif de commande revendiqués.

L'invention va maintenant être décrite en détail à l'aide du dessin dans lequel:
- la figure 1, déjà citée, représente la variation du couple de positionnement d'un moteur pas-à-pas en fonction de l'angle de rotation du rotor entre deux positions d'équilibre stable;
- la figure 2, déjà citée, illustre schématiquement un moteur pas-à-pas, du type le plus fréquemment utilisé dans les pièces d'horlogerie électroniques, dont le rotor est bloqué dans une position intermédiaire;
- la figure 3, déjà citée, illustre l'effet d'une impulsion de rattrapage appliquée à un moteur pas-à-pas dont le rotor est bloqué dans la position illustrée par la figure 2;
- la figure 4 est un schéma bloc d'un circuit permettant la mise en oeuvre du procédé selon l'invention;
- la figure 5 illustre des signaux mesurés en quelques points du circuit de la figure 4;
- la figure 6 représente le schéma détaillé d'une première forme d'exécution d'un circuit de commande selon l'invention; et
- les figures 7a et 7b dont des diagrammes représentant des signaux mesurés en quelques points du circuit de la figure 6.

La figure 4 est un schéma bloc d'une pièce d'horlogerie électronique prise comme exemple non limitatif de dispositif dans lequel le procédé selon l'invention est mis en oeuvre.

Cette pièce d'horlogerie comporte un moteur pas-à-pas 101 qui entraîne des aiguilles d'affichage de l'heure, de la minute et de la seconde, non représentées, par l'intermédiaire d'un train d'engrenage également non représenté.

La figure 4 montre un circuit de commande selon l'invention désigné par la référence 102, qui fournit des impulsions motrices au moteur 101 en réponse à un signal de commande délivré par un circuit de base de temps 103 chaque fois que le rotor du moteur doit tourner d'un pas, c'est-à-dire chaque seconde dans cet exemple. Le circuit de base de temps 103 comporte, de manière classique, un circuit oscillateur et un circuit diviseur de fréquence qui ne sont pas représentes.

Le circuit de commande 102 se compose, dans cet exemple, d'un circuit formateur 104, d'un circuit détecteur 105 et d'un générateur d'impulsions 106.

Le circuit détecteur 105 est relié au moteur 101 et fournit à sa sortie un signal de détection si le rotor n'a pas tourné en réponse à l'impulsion motrice précédente.

Le circuit formateur 104 utilise ce signal de détection notamment pour déterminer la quantité d'énergie électrique fournie au moteur par chaque impulsion motrice.

Dans des conditions qui seront précisées ci-dessous, le générateur d'impulsions 106 fournit au circuit formateur 104 des impulsions qui sont transmises au moteur 101 pour débloquer son rotor si nécessaire.

La figure 5 illustre le fonctionnement du circuit de la figure 4 dans le cas où le circuit détecteur 105 est du même genre que celui qui est décrit dans le brevet US-A-4,212,156 mentionné ci-dessus, c'est-à-dire un circuit à détection immédiate.

Dans cette figure 5, les diagrammes désignés par les références 103 à 106 représentent les signaux mesurés aux sorties des circuits désignés par les mêmes références dans la figure 4.

Chaque fois que le circuit de base de temps 103 fournit un signal de commande, le circuit formateur 104 délivre au moteur 101 une impulsion motrice de durée prédéterminée. Le circuit détecteur 105 ne délivre un signal que si le rotor du moteur 101 ne termine pas correctement sa rotation en réponse à une de ces impulsions motrices.

Tant que le circuit détecteur 105 ne délivre pas de signal, le circuit formateur 104 délivre au moteur 101 des impulsions motrices de polarités alternées et de durées prédéterminées et égales. Le générateur 106, qui est dans ce cas relié au circuit de mesure 105 par la liaison 107 dessinée en pointillés à la figure 4, ne délivre pas non plus d'impulsion. Cette situation, qui est la situation normale, n'est pas illustrée.

La figure 5 illustre un cas où le rotor ne termine pas correctement sa rotation en réponse à une impulsion motrice désignée par la référence 111, ayant une durée qui est, par exemple, la durée minimum que peuvent prendre ces impulsions motrices.

Un certain temps après le début de l'impulsion motrice 111, le circuit détecteur 105 délivre un signal 112 qui indique que le rotor n'a pas terminé son pas. Ce signal 112 provoque la formation par le générateur 106 d'une impulsion 113. Cette impulsion 113, de faible durée, est transmise par le circuit formateur 104 au moteur 101 sous la forme d'une impulsion 114 ayant la polarité inverse de celle de l'impulsion motrice 111.

Le signal 112 provoque également la formation par le circuit de commande 104, après l'impulsion 114, d'une impulsion 115 ayant une durée plus grande que la durée de l'impulsion 111, et la même polarité que cette impulsion 111.

Si le rotor n'a pas terminé son pas parce qu'il est resté bloqué dans une position intermédiaire telle que celle qui est représentée à la figure 2, l'impulsion 114 le débloque et le fait revenir à sa position de départ. Le rotor se trouve ainsi dans une position bien déterminée au moment où le circuit formateur 104 délivre l'impulsion 115 destinée à lui faire rattrapper le pas qu'il vient de rater.

Si le rotor est revenu à sa position de départ avant que l'impulsion 114 soit délivrée, cette dernière n'a aucun effet, et l'impulsion de rattrapage 115 provoque normalement la rotation du rotor.

Si enfin le rotor a simplement été retardé et qu'il termine son pas après que le circuit détecteur 105 a délivré le signal 112, les impulsions de déblocage 114 et de rattrapage 115 n'ont pas d'effet.

Le signal 112 agit également sur le circuit formateur 104 de manière que ce dernier augmente la durée des impulsions motrices qu'il délivre ensuite. Une telle impulsion, de durée supérieure à la durée de l'impulsion 111, est représentée à la figure 5 avec la référence 111'. Elle a évidemment la polarité inverse de celle de l'impulsion 111.

Il est évident que, quelle que soit la durée des impulsions motrices 111 ou 111', le circuit détecteur 105 délivre un signal tel que le signal 112 chaque fois que le rotor ne termine pas son pas correctement. Chaque signal 112 provoque la formation d'une impulsion de déblocage telle que l'impulsion 114 et d'une impulsion de rattrapage telle que l'impulsion 115. Après chacun de ces signaux 112, le circuit formateur 104 délivre au moins un nombre prédéterminé d'impulsions motrices de même durée que l'impulsion 111'. Lorsque ce nombre est atteint, le circuit formateur 104 ramène la durée des impulsions motrices à celle de l'impulsion 111.

Dans le cas décrit ci-dessus, il serait possible d'agencer le circuit formateur 104 de manière qu'il délivre des impulsions de déblocage ayant la même polarité que l'impulsion motrice précédente. Ces impulsions auraient pour effet de débloquer le rotor et de lui faire terminer sa rotation. Il ne serait évidemment alors plus nécessaire de prévoir les impulsions de rattrapage telles que les impulsions 115.

Il est cependant préférable, pour des raisons de sécurité de fonctionnement, de faire fonctionner le circuit de la manière décrite à l'aide de cette figure 5.

La courbe 4 de la figure 1 représente schématiquement le couple créé par une impulsion de déblocage ayant la même polarité que l'impulsion motrice qui a amené le rotor dans la position où il s'est bloqué, entre les points D et E. Ce couple diminue pendant la rotation qu'il provoque en direction du point B et devient inférieur au couple de frottement représenté par la courbe 3. Il pourrait donc arriver que cette impulsion ne débloque pas complètement le rotor. Par contre, le couple créé par une impulsion de déblocage ayant la polarité inverse de celle de l'impulsion motrice en réponse à laquelle le rotor s'est bloqué, qui est représenté schématiquement par la courbe 5, augmente pendant la rotation qu'il provoque en direction du point A. Cette impulsion provoque donc avec sécurité le déblocage du rotor.

La figure 6 illustre un exemple de circuit de commande d'un moteur pas-à-pas selon l'invention, dans lequel la détection de la rotation ou de la non-rotation du rotor a lieu immédiatement après chaque impulsion motrice, . comme dans le circuit qui est décrit dans le brevet US-A- 4,212,156 déjà cité. Les figures 7a et 7b montrent des signaux mesurés en quelques points du circuit de la figure 6 dans deux cas de fonctionnement de ce circuit. Chaque diagramme de ces figures 7a et 7b est désigné par la référence du point de la figure 6 où le signal qu'il représente est mesuré, et le diagramme désigné par la référence 11 représente la tension mesurée aux bornes de la bobine du moteur.

La bobine 11 du moteur est branchée de manière classique dans un pont formé par 4 transistors MOS 21 à 24.

Un oscillateur 34 est relié à l'entrée d'un diviseur de fréquence 51 dont les sorties 51a à à 51e délivrent par exemple des signaux ayant respectivement des fréquences de 0,5 Hz, 1 Hz, 8 Hz, 16 Hz et 1'024 Hz. D'autres sorties, désignées ensembles par la référence 51f, délivrent des signaux ayant d'autres fréquences, qui ne seront pas détaillés ici.

Tous ces signaux sont appliqués aux entrées d'un circuit de commande 52 qui comprend des portes, des flip-flops et des compteurs dont l'agencement est décrit en détail dans le brevet US-A-4,212,156 déjà cité. Certaines de ces portes utilisent les signaux fournis notamment par les sorties 51f du diviseur 51 pour former des impulsions ayant diverses durées. Chaque fois que le signal à 1 Hz délivré par la sortie 51 b du diviseur 51 passe à l'état "1 ", par exemple, le circuit 52 délivre une impulsion sur sa sortie 52a ou sur sa sortie 52b selon que la sortie 51 a du diviseur 51 est à l'état "0" ou à t'état "1". Cette impulsion est sélectionnée parmi les impulsions de durées différentes mentionnées ci-dessus en fonction de l'état d'une entrée 52e du circuit 52. Cette entrée 52e est reliée à la sortie d'un circuit détecteur de la rotation du rotor qui sera décrit ci-dessous.

Chaque impulsion délivrée par la sortie 52a du circuit 52 est transmise aux grilles des transistors 21 et 23 par l'intermédiaire d'une porte OU 53. La bobine 11 reçoit donc une impulsion motrice qui provoque le passage, dans cette bobine 11, d'un courant dans le sens de la flèche 39. De même, chaque impulsion délivrée par la sortie 52b est transmise aux grilles des transistors 22 et 24 par l'intermédiaire d'une porte OU 54, ce qui provoque l'application à la bobine 11 d'une impulsion motrice ayant la polarité inverse de la précédente et le passage dans cette bobine 11 d'un courant dans le sens inverse de celui de la flèche 39.

Normalement, l'entrée 52e du circuit 52 est à l'état logique "0", et les impulsions délivrées par les sorties 52a ou 52b ont une durée faible, de 5,1 millisecondes par exemple. Lorsque le rotor ne termine pas correctement son pas en réponse à une impulsion motrice, la sortie du détecteur de rotation, et donc l'entrée 52e du circuit 52, passent à l'état "1" dix millisecondes environ après le début de cette impulsion motrice. Lorsque, après ce passage à l'état "1", la sortie 51 c du diviseur 51 passe à l'état "1", c'est-à-dire 62,5 millisecondes après le début de l'impulsion motrice, la sortie 52a ou 52b qui a délivré la dernière impulsion délivre une nouvelle impulsion, d'une durée de, par exemple, 7,8 millisecondes. Cette impulsion, dite impulsion de rattrapage, est destinée à faire exécuter au rotor le pas qu'il vient de rater.

A partir de ce moment, et pour un temps prédéterminé, la durée des impulsions délivrées alternativement par les sorties 52a et 52b en réponse au passage à l'état "1" du signal à 1 Hz, est augmentée à, par exemple, 7,8 millisecondes. Si l'entrée 52e reste à l'état "0" pendant tout le temps prédéterminé, c'est-à-dire si le rotor a tourné correctement, la durée des impulsions délivrées par les sorties 52a et 52b est ramenée à 5,1 millisecondes.

Le circuit 52 comporte également deux sorties 52c et 52d qui délivrent chacune une impulsion chaque fois que la sortie 52a ou la sortie 52b délivre une impulsion normale. L'impulsion délivrée par la sortie 52c a une durée de dix millisecondes environ, et l'impulsion délivrée par la sortie 52d a une durée égale à celle des impulsions délivrées par la sortie 52a ou 52b.

Les bornes de la bobine 11 sont reliées aux entrées 55a et 55b d'un circuit 55, qui est également décrit dans le brevet US-A-4,212,156. Ce circuit 55 comprend un circuit différenciateur et des portes de transmission commandées par le signal à 0,5 Hz qui est appliqué à une entrée 55c. Selon l'état de ce signal à 0,5 Hz, le circuit différenciateur est relié à l'une ou l'autre des bornes de la bobine 11. Ce circuit différenciateur est agencé de manière à fournir une impulsion à la sortie 55d chaque fois que le courant dans la bobine 11 passe par un minimum.

Cette impulsion est appliquée à une première entrée d'une porte ET 56 dont une deuxième et une troisième entrée sont respectivement reliées à la sortie 52c et, par l'intermédiaire d'un inverseur 57, à la sortie 52d du circuit de commande 52. La sortie de la porte 56 est reliée à l'entrée d'horloge CI d'un flip-flop 58 de type T.

La sortie Ö du flip-flop 58 est reliée à une première entrée d'une porte ET 59 dont la deuxième entrée est reliée à la sortie 52c du circuit 52 par l'intermédiaire d'un inverseur 60.

La sortie de la porte 59 est reliée à l'entrée d'horloge CI d'un flip-flop 61, également de type T, dont la sortie Q est reliée à l'entrée 52e du circuit 52.

Les entrées R de remise à zéro des flip-flops 58 et 61 sont reliées à la sortie 51 b du diviseur 51 par l'intermédiaire d'un inverseur 62.

Le circuit 55, les portes 56 et 59, les inverseurs 57 et 60 et les flip-flops 58 et 61 se retrouvent, avec d'autres références, dans le brevet US-A-4,212,156, et forment un détecteur de rotation du rotor qui fonctionne de la manière suivante:

L'impulsion fournie normalement par la sortie 55d du circuit 55 pendant chaque impulsion motrice au moment où le courant dans la bobine 11 passe, de manière bien connue, par un minimum est bloquée par la porte 56 dont l'entrée reliée à l'inverseur 57 est à l'état "0" à ce moment.

Si le rotor termine correctement son pas, le courant induit dans la bobine 11 par les oscillations qu'il exécute après la fin de l'impulsion motrice présente un minimum à un instant situé moins de dix millisecondes après le début de cette impulsion motrice. L'impulsion fournie à cet instant par la sortie 55d du circuit 55 passe par la porte 56 et fait basculer le flip-flop 58, dont la sortie Q passe à l'état "0". Cet état "0" bloque la porte 59. Le flip-flop 61, dont la sortie Q constitue la sortie du détecteur de rotation, ne peut donc pas basculer lorque la sortie 52c du circuit 52 passe à l'état "0" dix millisecondes environ après le début de l'impulsion motrice. L'entrée 52e du circuit 52 reste donc à l'état "0" avec les conséquences décrites ci-dessus. Ce cas est illustré par la figure 7a.

Si par contre le rotor ne tourne pas correctement en réponse à une impulsion motrice, à cause d'une charge mécanique trop élevée, le minimum du courant induit dans la bobine 11 par les oscillations du rotor se produit plus de dix millisecondes après le début de l'impulsion motrice. Le flip-flop 58 est donc encore dans son état de repos au moment où la sortie 52c du circuit 52 repasse à l'état "0". Ce passage à l'état "0" provoque le basculement du flip-flop 61 par l'intermédiaire de l'inverseur 60 et de la porte 59. L'entrée 52e du circuit 52, qui est reliée à la sortie Q du flip-flop 61, passe donc à l'état "1", avec les conséquences décrites ci-dessus.

Cette situation se présente également dans le cas où le rotor reste bloqué dans une position telle que celle qui est représentée à la figure 2. Dans ce cas, la sortie 55d du circuit 55 ne produit pas d'impulsion, car le courant circulant dans la bobine 11 ne présente pas de minimum. Ce cas est illustré par la figure 7b.

Le flip-flop 58 ou le flip-flop 61 qui a basculé comme décrit ci-dessus est remis dans son état de repos par l'état "1" qui est appliqué à son entrée R par l'inverseur 62 lorsque le signal à 1 Hz repasse à l'état "0".

En plus de ces circuits, qui se retrouvent dans le brevet US-A-4,212,156 avec d'autres références, le circuit de la figure 6 comporte une porte ET 71 ayant deux entrées reliées respectivement à la sortie Q du flip-flop 61 et à la sortie 51 d du diviseur 51. La sortie de cette porte 71 est reliée à l'entrée d'horloge CI d'un flip-flop 72, de type T. L'entrée d'horloge CI d'un flip-flop 73, de type D, est reliée à la sortie 51e du diviseur 51, et son entrée D est reliée à la sortie Q du flip-flop 72. La sortie Q du flip-flop 73 est reliée aux premières entrées de deux portes ET 74 et 75. La sortie 51 a du diviseur 51 est reliée à la deuxième entrée de la porte 74 et, par l'intermédiaire d'un inverseur 76, à la deuxième entrée de la porte 75. Les sorties de ces portes 74 et 75 sont reliées respectivement aux deuxièmes entrées des portes 53 et 54.

L'entrée R de remise à zéro du flip-flop 72 est reliée à la sortie d'une porte ET 77 dont une première entrée est reliée à la sortie du flip-flop 73 et dont une deuxième entrée est reliée à la sortie 51 e du diviseur 51 par l'intermédiaire d'un inverseur 78.

Ces circuits forment un générateur d'impulsions qui joue le rôle du générateur 106 de la figure 4 et qui fonctionne de la manière suivante:
Si le rotor ne tourne pas correctement en réponse à une impulsion motrice, la sortie Q du flip-flop 61 passe à l'état "1" de la manière décrite ci-dessus, et la sortie de la porte 71 passe également à l'état "1" au moment où la sortie 51 d passe elle-même à l'état "1", c'est-à-dire trente millisecondes environ après le début de l'impulsion motrice. Le flip-flop 72 bascule donc à ce moment, et sa sortie Q passe à l'état "1 ".

Lorsque l'entrée CI du flip-flop 73 passe également à l'état "1" une demi-milliseconde environ plus tard, ce flip-flop 73 bascule également et sa sortie Q passe à l'état "1". Lorsque la sortie 51 e du diviseur 51 repasse à l'état "0", une autre demi-milliseconde plus tard, l'entrée R de remise à zéro du flip-flop 72 passe à l'état "1", et sa sortie Q passe à l'état "0". Lorsque, encore une demi-milliseconde plus tard, la sortie 51e du diviseur 51 repasse à l'état "1", la sortie Q du flip-flop 73 repasse à l'état "0". Cette sortie Q du flip-flop 73 délivre donc une impulsion d'une durée de une milliseconde environ qui commence trente millisecondes environ après le début de l'impulsion motrice. Cette impulsion correspond à l'impulsion 113 de la figure 5.

Si la sortie 51 a du diviseur 51 est à l'état "0", c'est-à-dire si c'est la sortie 52a du circuit de commande 52 qui a délivré l'impulsion en réponse à laquelle le rotor n'a pas tourné correctement, l'impulsion délivrée par la sortie Q du flip-flop 73 est transmise aux grilles des transistors 22 et 24 à travers les portes 75 et 54. Ce cas est illustré par la figure 7b.

Si au contraire la sortie 51 a du diviseur 51 est à l'état "1", c'est-à-dire si c'est la sortie 52b du circuit de commande 52 qui a délivré l'impulsion en réponse à laquelle le rotor n'a pas tourné correctement, l'impulsion délivrée par la sortie Q du flip-flop 73 est transmise aux grilles des transistors 21 et 23 à travers les portes 74 et 53.

Dans les deux cas, cette impulsion délivrée par la sortie Q du flip-flop 73 provoque le passage dans la bobine 11 d'une impulsion de courant dans le sens inverse de celui de l'impulsion motrice qui n'a pas réussi à faire tourner le rotor correctement.

Si le rotor est resté bloqué dans une position intermédiaire en réponse à cette impulsion motrice, cette impulsion de une milliseconde environ provoque le déblocage du rotor et sa rotation dans le sens qui le ramème à sa position de départ. Lorsque, environ trente millisecondes plus tard, le circuit 52 délivre l'impulsion de rattrapage décrite ci-dessus, le rotor se trouve dans la position où cette impulsion de rattrapage provoque son avance d'un seul pas, avec sécurite.

## Revendications

1. Procédé de commande d'un moteur pas-à-pas ayant une bobine, un rotor comprenant un aimant permanent (14) couplé magnétiquement à la bobine (11) et des moyens (16, 17) pour amener ou maintenir le rotor dans au moins une position de repos en l'absence de courant dans la bobine (11), consistant à appliquer à la bobine (11) une impulsion motrice (111, 111') ayant une première durée chaque fois que le rotor doit tourner d'un pas, à produire un signal de détection (112) si le rotor n'a pas tourné correctement en réponse à l'impulsion motrice (111, 111'), à appliquer à la bobine (11) une impulsion de rattrapage (115) ayant une deuxième durée supérieure à la première durée en réponse au signal de détection (112) et à appliquer à la bobine (11), avant l'impulsion de rattrapage (115), une impulsion de déblocage (114) ayant une troisième durée inférieure à la première durée destinée à provoquer la rotation du rotor jusqu'à la position de repos si celui-ci a été bloqué dans une autre position, consistant en outre à appliquer l'impulsion de déblocage (114) uniquement en réponse au signal de détection (112).

2. Procédé selon la revendication 1, caractérisé par le fait qu'il consiste à appliquer l'impulsion de déblocage (114) à la bobine (11) avec la polarité inverse de celle de l'impulsion motrice (111, 111') immédiatement précédente.

3. Dispositif de commande d'un moteur pas-à-pas ayant une bobine (11), un rotor comprenant un aimant permanent (14) couplé magnétiquement à la bobine (11) et des moyens (16, 17) pour amener ou maintenir le rotor dans au moins une position de repos en l'absence de courant dans la bobine (11), le dispositif comprenant des moyens (34, 51, 52) pour appliquer à la bobine (11) une impulsion motrice (111, 111') ayant une première durée chaque fois que le rotor doit tourner d'un pas, des moyens (55 à 62) pour produire un signal de détection (112) si le rotor n'a pas tourné correctement en réponse à l'impulsion motrice (111,111'), des moyens pour appliquer à la bobine une impulsion de rattrapage (115) ayant une deuxième durée supérieure à la première durée en réponse au signal de détection (112), et des moyens (71 à 78) pour appliquer à la bobine (11) une impulsion de déblocage (114) ayant une troisième durée inférieure à la première durée destinée à provoquer la rotation du rotor jusqu'à la position de repos si celui-ci a été bloqué dans une autre position, dans lequel les moyens (71 à 78) pour appliquer l'impulsion de déblocage (114) comportent des moyens (71) pour produire un signal de commande en réponse au signal de détection (112) et des moyens (72, 73, 77, 78) pour produire l'impulsion de déblocage (114) en réponse uniquement au signal de commande.

4. Dispositif selon le revendication 3, caractérisé par le fait que chaque impulsion de déblocage (114) est appliquée à la bobine (11) avec la polarité inverse de celle de l'impulsion motrice (111, 111') immédiatement précédente.

## Patentansprüche

1. Verfahren zur Steuerung eines SchrittMotors mit einer Spule, einem Rotor, der einen magnetisch mit der Spule (11) gekoppelten Permanentmagneten (14) umfaßt, und mit Mitteln (16, 17) zum Antreiben oder Halten des Rotors in mindestens einer Ruheposition bei Abwesenheit von Strom in der Spule (11), das darin besteht, an die Spule (11) einen Antriebsimpuls (111, 111') einer ersten Dauer immer dann anzulegen, wenn der Rotor um einen Schritt drehen soll, aus dem Erzeugen eines Detektorsignals (112), falls der Rotor nicht korrekt im Ansprechen auf den Antriebsimpuls (111, 111') sich gedreht hat, aus dem Anlegen an die Spule (11) eines Aufholimpulses (115) mit einer zweiten Dauer, die größer ist als die erste Dauer im Ansprechen auf das Detektorsignal (112) und aus dem Anlegen an die Spule (11), vor dem Aufholimpuls (115), eines Deblokkierimpulses (114) mit einer dritten Dauer, die kürzer ist als die erste Dauer, und der dazu dient, die Drehung des Rotors gerade bis in die Ruheposition zu bewirken, falls dieser in einer anderen Position blockiert hatte und bestehend ferner aus dem Anlegen des Deblockierimpulses (114) ausschließlich im Ansprechen auf das Detektorsignal (112).

2. Verfahren nach Anspruch 1, dadurch gekennzeichnet, daß es darin besteht, den Deblockierimpuls (114) an die Spule (11) mit einer Polarität invers zu derjenigen des unmittelbar vorhergehenden Antriebsimpulses (111, 111') anzulegen.

3. Anordnung zum Steuern eines SchrittMotors mit einer Spule (11), einem Rotor, der einen magnetisch mit der Spule (11) gekoppelten Permanentmagneten (114) umfaßt und mit Mitteln (16, 17) zum Antreiben oder Halten des Rotors in mindestens einer Ruheposition bei Abwesenheit von Strom in der Spule (11), welche Anordnung Mittel (34, 51, 52) umfaßt, zum Anlegen an die Spule (11) eines Antriebsimpulses (111, 111') mit einer ersten Dauer immer dann, wenn der Rotor um einen Schritt drehen soll, Mittel (55 bis 62) zum Erzeugen eines Detektorsignals (112), falls der Rotor nicht korrekt im Ansprechen auf den Antriebsimpuls (111, 111') sich gedreht hat, Mittel zum Anlegen an die Spule eines Aufholimpulses (115) mit einer zweiten Dauer, die größer ist als die erste Dauer im Ansprechen auf das Detektorsignal (112) und Mittel (71 bis 78) zum Anlegen an die Spule (11) eines Deblockierimpulses (114) mit einer dritten Dauer, die kleiner ist als die erste Dauer und der dazu bestimmt ist, die Drehung des Rotors gerade bis in die Ruheposition zu bewirken, falls derselbe in einer anderen Position blockiert worden war, wobei die Mittel (71 bis 78) zum Anlegen des Deblockierimpulses (114) Mittel (71) umfassen zum Erzeugen eines Steuersignals im Ansprechen auf das Detektorsignal (112) sowie. Mittel (72, 73, 77, 78) zum Erzeugen des Deblockierimpulses (114) im Ansprechen ausschließlich auf das Steuersignal.

4. Anordnung nach Anspruch 3, dadurch gekennzeichnet, daß jeder Deblockierimpuls (114) an die Spule (11) mit der Polarität invers zu derjenigen des unmittelbar vorhergehenden Antriebsimpulses (111, 111') angelegt wird.

## Claims

1. Method for controlling a stepping motor having a winding, a rotor comprising a permanent magnet (14) magnetically coupled to the winding (11) and means (16, 17) for bringing to or maintaining the rotor in a rest position in the absence of current in the winding (11) consisting in applying to the winding (11) a drive pulse (111, 111') having a first duration each time the rotor is to turn through a step, producing a detection signal (112) if the rotor has not turned correctly in response to the drive pulse (111, 111'), applying to the winding (11) a catch-up pulse (115) having a second duration greater than the first duration in response to the detection signal (112) and applying to the winding (11) before the catch-up pulse (115) a release pulse (114) having a third duration less than the first duration intended to cause rotation of the rotor to the rest position if the rotor has been blocked in another position, furthermore consisting in applying the release pulse (114) solely in response to the detection signal (112).

2. Method according to claim 1 characterized by the fact that it consists in applying the release pulse (114) to the winding (11) with polarity inverted from that of the immediately preceding drive pulse (111, 111').

3. Control arrangement for a stepping motor having a winding (11), a rotor comprising a permanent magnet (14) magnetically coupled to the winding (11) and means (16, 17) for bringing to or maintaining the rotor in a rest position in the absence of current in the winding (11), the arrangement comprising means (34, 51, 52) for applying to the winding (11) a drive pulse (111, 111') having a first duration each time the rotor is to turn through a step, means (55 to 62) for producing a detection signal (112) if the rotor has not turned correctly in response to the drive pulse (111, 111'), means for applying to the winding a catch-up pulse (115) having a second duration greater than the first duration in response to the detection signal (112) and means (71 to 78) for applying to the winding (11) a release pulse (114) having a third duration less than the first duration intended to cause rotation of the rotor to the rest position if the rotor has been blocked in another position, in which the means (71 to 78) for applying the release pulse (114) include means (71) for producing a control signal in response to the detection signal (112) and means (72, 73, 77, 78) for producing the release pulse (114) solely in response to the control signal.

4. Arrangement according to claim 3 characterized by the fact that each release pulse (114) is applied to the winding (11) with polarity inverted from that of the immediately preceding drive pulse (111, 11T).
